# EUROPÄISCHE PATENTSCHRIFT

(11) **EP 0 789 128 B1**
(45) Veröffentlichungstag und Bekanntmachung des Hinweises auf die Patenterteilung: **03.07.2002**
(21) Anmeldenummer: 97101714.0
(22) Anmeldetag: 04.02.1997
(51) Int. Cl.: E06B 1/70, E06B 1/62

(54) **Bodenschwelle**
Threshold
Seuil

(30) Priorität: 12.02.1996 DE 29602408 U
(43) Veröffentlichungstag der Anmeldung: 13.08.1997
(73) Patentinhaber: Niemann, Hans-Dieter, D-50169 Kerpen-Horrem (DE)
(72) Erfinder: Niemann, Hans Dieter, 50169 Kerpen-Horrem (DE); Lenzen, Josef, 52396 Heimbach (DE); Witte, Manuela, 41539 Dormagen (DE); Günther, Andrea, 41540 Dormagen (DE)
(74) Vertreter: Eichler, Peter, Dipl.-Ing.

(56) Entgegenhaltungen:
- EP-A- 0 568 949
- EP-A- 0 787 879
- DE-A- 4 441 289
- US-A- 3 148 419

## Beschreibung

Die Erfindung bezieht sich auf eine Bodenschwelle mit den Merkmalen des Oberbegriffs des Anspruchs 1.

Aus der US-A-3 148 419 ist eine Türschwelle bekannt, deren bodenseitige Haltevorsprünge ausgekehlt sind, um Spritzmasse aufzunehmen, um sich direkt und über diese Spritzmasse am Boden abzustützen. Es hat sich erwiesen, daß Spritzmasse nicht dauerhaft dicht ist. Umgebungseinflüsse und der natürliche Alterungsprozeß führen dazu, daß Feuchtigkeit in den Bereich unterhalb der Bodenschwelle eindringen kann und dort zerstörerisch wirkt. Beispielsweise wird die Bodenschraube oxidiert, welche die Bodenschwelle am Boden hält. Es kann auch sein, daß der Boden unterhalb der Bodenschwelle nicht versiegelt ist und Feuchtigkeit eindringt.

Aus der EP-A-0 568 949 ist eine Bodenschwelle mit den eingangs genannten Merkmalen bekannt. Sie ist insbesondere für eine magnetische Dichtleiste ausgebildet und bis auf ihre Schwellentrittfläche in den Boden eingelassen. Abdichtungsprobleme, wie sie bei oberirdischen Bodenschwellen auftreten, sind infolgedessen weitgehend ausgeschlossen.

Die ältere, aber nicht vorveröffentlichte EP-A-0 787 879 bezieht sich auf eine Bodenschwelle, mit Stützstegen einer Schwellentrittfläche, und mit einer elastischen Bodenabdichtung, die ein dauerhaltbar dichter Lappen ist, für dessen erste Kante ein Haltevorsprung vorhanden ist, und der mit der gegenüberliegenden Kante in den Boden hineinragt, wobei die Schwellentrittfläche mit Abstand über dem Boden angeordnet ist, wobei die erste Kante des Lappens an zwei oberhalb des Bodens ausgebildeten Haltevorsprüngen befestigt ist, und wobei die Stützstege und ein Haltevorsprung die Schwellentrittfläche auf dem Boden abstützen.

Demgegenüber liegt der Erfindung die Aufgabe zugrunde, eine Bodenschwelle mit den eingangs genannten Merkmalen so zu verbessern, daß das Eindringen von Feuchtigkeit in den Bereich unterhalb der Bodenschwelle mit Sicherheit ausgeschlossen werden kann.

Diese Aufgabe wird durch die Merkmale des Kennzeichens des Anspruchs 1 gelöst.

Für die Erfindung ist von Bedeutung, daß grundsätzlich von einer elastischen Spritzabdichtung Abstand genommen wird. Vielmehr wird die elastische Bodendichtung durch einen dauerhaltbar dichten Lappen erreicht, beispielsweise durch einen Gummilappen oder durch eine Gummischürze in Form eines langen Streifens. Die erste, bodenschwellenseitige Kante dieses Lappens dient seiner Befestigung und mit der zweiten Kante ist der Lappen in den Boden eingebracht. Infolgedessen wird ein dauerhafter Vorhang geschaffen, der jegliche Feuchtigkeit absperrt. Die spezielle Ausbildung des Lappens hängt vom Anwendungsfall ab. Beispielsweise kann die Tiefe, mit der der Lappen in den Boden hineinragt, dem Anwendungsfall entsprechend bestimmt werden. Es genügt ein vergleichsweise kurzer bzw. schmaler Lappen, wenn lediglich der Oberflächenbereich des Bodens gegen Außenfeuchtigkeit abgesperrt werden soll. Spezielle Bodenkonstruktionen können es erfordern, daß der Lappen tiefer in den Boden hineinragt. Darüber hinaus hat der Lappen eine weitere Reihe funktioneller Vorteile. Er kann beispielsweise mit der Bodenschwelle als vormontierter Teilebausatz fabrikmäßig hergestellt werden, so daß sich Verbindungsarbeiten vor Ort erübrigen. Insbesondere ist es nicht mehr nötig, für die gewünschte Hauptabdichtung eine elastische Abspritzung vorzusehen.

Da die Außenabdichtung im Bereich der außenseitigen Frontseite der Bodenschwelle weiter verbessert werden soll, wird sie so ausgebildet, daß der äußere Haltevorsprung mit Spritzmasse gegen den Boden abgedichtet ist. Diese Spritzmasse übernimmt lediglich die Außenabdichtung des abdichtenden Lappens gegen Kriechfeuchtigkeit, ist also keine Alleinabdichtung. Dadurch wird verhindert, daß Feuchtigkeit vor dem Lappen in den Bodenbereich eindringt. Das trägt zur Erhaltung des Bodenbereichs in dessen an den Lappen angrenzenden Bereich bei und zur Schonung des Lappens.

Eine weitere Verbesserung der Abdichtung kann dadurch erreicht werden, daß der Lappen im Boden unter etwa 90 Winkelgrad vom Schwellenprofil wegweisend umgelegt ist. Dementsprechend wird Feuchtigkeit vom Bodenbereich unterhalb der Bodenschwelle ferngehalten und kann nicht dort hin wandern. Das ist beispielsweise dann von Vorteil, wenn der Boden durch Witterungseinflüsse Feuchtigkeit aufnimmt bzw. Feuchtigkeit heranführen könnte.

Des weiteren kann die Bodenschwelle so ausgebildet werden, daß auf dem Lappen und an einen vertikalen Lappenabschnitt angrenzend ein Bodenbelag angeordnet ist. Hierdurch wird eine sichere Verankerung der elastischen Bodenabdichtung bzw. des Lappens im Boden entsprechend dem Bodenbelag erreicht. Bei neu hergestelltem Bodenbelag, z.B. beim Herstellen eines Bodenestrichs, kann Feuchtigkeit dieses Bodenbelags vom Bereich des Bodens unterhalb der Bodenschwelle ferngehalten werden.

Eine Ausgestaltung der Bodenschwelle ist dahingehend möglich, daß der Lappen mit seiner ersten Kante an mindestens einem bodenseitigen Haltevorsprung verrastet ist. Die Verrastung des Lappens mit der Bodenschwelle hat den Vorteil, daß sie wieder lösbar ist, ohne daß die Bodenabdichtung beim Lösen der Bodenschwelle zerstört wird. Vielmehr ist es möglich, die Bodenschwelle mit der nicht aus dem Boden ausgebauten Bodenabdichtung wieder zusammenzufügen. Generell vereinfacht die Verrastung den Zusammenbau des Lappens mit der Bodenschwelle.

Eine konstruktiv vorteilhafte Lösung wird dadurch erreicht, daß sie zwei L-förmige einander zugewendete Haltevorsprünge hat, zwischen die die erste Kante mit pilzkopfförmigem Profil eingeknöpft ist. Mit einem pilzkopfförmigen Profil kann die erste Kante des Lappens vergleichsweise leicht eingeknöpft werden und hält doch auch größeren Auszugskräften Stand, bevor die Rastverbindung wieder gelöst wird.

Die Bodenschwelle kann dahingehend ausgebildet werden, daß sie auf der abgedichteten Seite dem Lappen benachbarte längs durchlaufende Schraubenhalteleisten und/oder Bodenbefestigungsmittel aufweist. Mit den Schraubenhalteleisten und mit den Bodenbefestigungsmitteln sind Bodenbefestigungen der Bodenschwelle möglich. Beispielsweise werden Endstücke auf die Stirnseiten der Bodenschwelle aufgeschraubt, indem Befestigungsschrauben in die Schraubenhalteleisten eingedreht werden, wobei die Endstücke am Boden befestigt werden können. Bodenbefestigungsmittel sind beispielsweise Bodenanker, die an der Unterseite der Bodenschwelle festgelegt sind.

Eine weitere Verbesserung der Feuchtigkeitsabdichtung im Bereich der Bodenschwelle wird dadurch erreicht, daß sie nahe dem Lappen mit einer auf dem Boden aufliegenden Abdichtung versehen ist. Die auf dem Boden aufliegende zusätzliche Abdichtung verbessert die Feuchtigkeitsabdichtung in Extremfällen, z.B. gegen auflaufendes Wasser, das die elastische Bodenabdichtung nicht hält. Die auf dem Boden aufliegende Abdichtung kann ohne konstruktiven Aufwand mit der Bodenschwelle zusammengebaut werden. Es ist genügend Raum unterhalb der Schwellenaußenwand zwischen dieser und dem Boden vorhanden.

Eine vorteilhafte konstruktive Weiterbildung der Bodenschwelle ergibt sich dadurch, daß sie mit einem Haltevorsprung des Lappens und/oder mit einem die auf dem Boden aufliegende Abdichtung haltenden Haltesteg auf dem Boden abgestützt ist. Bei diesen Ausgestaltungen werden die zu Abdichtungszwecken eingesetzten Haltemittel und die bodenseitigen Haltevorsprünge konstruktiv vereinigt, so daß neben den bodenseitigen Haltevorsprüngen keine besonderen konstruktiven Mittel vorhanden sein müssen, um den Lappen bzw. die auf dem Boden aufliegende Abdichtung zu halten.

Die Erfindung wird anhand von in der Zeichnung dargestellten Ausführungsbeispielen erläutert. Es zeigt:
- Fig.1: eine schematische Darstellung eines Schnitts durch eine Bodenschwelle im Bereich einer Tür, also ein Türschwellenprofil, sowie die daran angrenzenden Baubestandteile, und
- Fig.2: eine der Fig.1 ähnliche Darstellung mit einem anderen Türschwellenprofil.

Die in den Fig.1,2 dargestellten Bodenschwellen sind Türschwellenprofile 10, die beispielsweise aus einer Leichtmetallegierung extrudiert sind. Jedes Türschwellenprofil 10 besitzt eine Schwellentrittfläche 12, die mit Abstand im wesentlichen parallel zum Boden 13 angeordnet ist. Die Schwellentrittfläche 12 ist mit Stützstegen 11 auf dem Boden 13 abgestützt. Die Befestigung des Türschwellenprofils 10 erfolgt insbesondere im Bereich einer Schraubbefestigungsstelle 24, wo von der Schwellentrittfläche 12 zwei Halteleisten 27 vertikal nach oben in Richtung eines Türflügels 25 vorspringen, dessen Außenumriß dargestellt ist. Damit der Befestigungsbereich 24 bzw. damit die Befestigungsschrauben nicht sichtbar sind, werden sie von einem Deckel 26 abgedeckt, der an den zum Türflügel 25 vorspringenden Halteleisten 27 verrastet ist. Der Türflügel 25 schlägt an einem Türanschlagprofil 28 an, das mit dem Türschwellenprofil 10 z.B. durch Verrasten verbunden ist. Die Abdichtung in diesem Bereich erfolgt durch ein nicht dargestelltes Abdichtungsprofil, das in die Profilhaltenut 25' des Türflügels eingeknöpft wird.

Das in Fig.1 dargestellte Türschwellenprofil 10 ist vergleichsweise schmal. Es hat zwei bodenseitige Haltevorsprünge 14,14', mit der eine elastische Bodenabdichtung gehalten ist. Diese elastische Bodenabdichtung ist ein Lappen 15, nämlich ein vertikal zur Darstellungsebene durchlaufender Streifen mit einer ersten Kante 16 und mit einer zweiten Kante 17. Der Lappen 15 wird mit der ersten Kante 16 von den beiden L-förmigen ausgebildeten Haltevorsprüngen 14,14' gehalten. Die L-Profile sind einander zugewendet, so daß sich eine entsprechende Hinterschneidung ergibt. Die erste Kante 16 des Lappens 15 ist pilzkopfförmig profiliert. Das betreffende Profil 19 liegt zwischen den beiden leistenförmigen Haltevorsprüngen 14,14' und hintergreift deren Hinterschneidung. Infolgedessen ist der Lappen 15 an dem Türschwellenprofil 10 mit einer Rastverbindung gehalten, die durch Einknöpfen hergestellt wird und durch Ausknöpfen wieder zu lösen ist.

Der Lappen 15 ragt mit seiner zweiten Kante 17 in den Boden 13 hinein. Da der Lappen 15 vergleichsweise lang bzw. breit ist, ergibt sich eine entsprechend gute bzw. tief in den Boden hineinreichende Abdichtung gegen Feuchtigkeit. Die Abdichtung der Fig.1,2 weist die Besonderheit auf, daß der Lappen 15 um etwa 90 Winkelgrad vom Schwellenprofil wegweisend umgelegt ist und sich unterhalb eines Bodenbelags 18 befindet. Der Bodenbelag 18 ist beispielsweise ein schwimmender Estrich mit einer Estrichschicht 18' auf einer Unterlage 18'', die beispielsweise schalldämmend ausgebildet sein kann. Bei der Herstellung dieses Bodenbelags 18 übernimmt der Lappen 15 die Feuchtigkeitsabdichtung des Bodens 13 unterhalb des Türschwellenprofils 10.

Eine weitere profilaußenseitige Abdichtung erfolgt zwischen dem Haltevorsprung 14 und dem Bodenbelag 18. Es erfolgt eine Spritzabdichtung 28, welche die Aufgabe hat, Feuchtigkeit davon abzuhalten, zwischen den Bodenbelag 18 und den Lappen 15 vor letzterem einzudringen. Außerdem kann diese Spritzabdichtung dazu beitragen, daß der Lappen 15 in dem freien Bereich zwischen den Haltevorsprüngen 14,14' und dem Boden 13, bzw. dem Bodenbelag 18 unbeschädigt bleibt.

Falls die vorbeschriebene Abdichtung für nicht ausreichend angesehen wird, weil sie beispielsweise nicht über die gesamte Länge der Bodenschwelle angebracht werden kann, kann die weitere Abdichtung 23 vorgesehen werden, die auf dem Boden 13 aufliegt. Zum Einsatz kommen beispielsweise vorkomprimierte Dichtungsbänder, die fabrikmäßig mit dem Türschwellenprofil zusammengebaut werden können und bodenseitig nicht vorstehen, da eine geeignete Abdeckung vorhanden ist. Diese nicht dargestellte Abdeckung greift beidkantig in längsdurchlaufende Ausnehmungen 29 und verhindert ein unerwünschtes Expandieren des vorkomprimierten Dichtungsbands solange, bis sie entfernt ist. Mit einem derartigen Dichtungsband, welches sich in besonderer Weise für eine großflächige Abdichtung eignet, kann jedwedes Eindringen von Nässe oder Wasser auf dem Boden 13 in Richtung der Schwellenbefestigung zuverlässig unterbunden werden. In gewissem Umfang läßt sich Stauwasserdichtigkeit erreichen.

Die Halterung der Abdichtung 23 erfolgt durch Haltestege 22, welche die Abdichtung 23 an ihren Schmalkanten umfassen. Die Stege 22 stützen sich zugleich auf den Boden 13 ab, sind also Stützstege im Sinne der vorbeschriebenen Stützstege 11. Die Abdichtung 23 ist vergleichsweise flach, so daß zwischen ihr und der Schwellentrittfläche 12 Schraubenhalteleisten 20 angeordnet werden können.

Da das Türschwellenprofil 10 der Fig.1 vergleichsweise schmal ist, andererseits Trittbelastungen im Bereich der aussenseitigen Schwellenkante gut abgefangen werden sollen, ist der bodenseitige Haltevorsprung 14' zugleich ein Bodenabstützmittel bzw. ein Haltesteg 22 im Sinne eines vorbeschriebenen Stützstegs 11. Die Abstützung erfolgt unmittelbar in der Nachbarschaft den Lappens 15 auf der von diesem abgedichteten Seite.

Das Türschwellenprofil 10 wird mit dem Boden 13 des weiteren durch nicht dargestellte Endstücke verbunden, die an den Stirnseiten des Türschwellenprofils 10 befestigt werden. Die Befestigung erfolgt durch Verschraubung. Die Befestigungsschrauben greifen in die dargestellten Schraubenhalteleisten 20 ein.

In Fig.2 ist das Türschwellenprofil 10 erheblich länger bzw. breiter ausgebildet. Infolgedessen sind mehrfach paarweise Schraubenhalteleisten 20 vorgesehen, um sie zur Befestigung von Endstücken benutzen zu können. Es gibt auch weitere Möglichkeiten, das Türschwellenprofil 10 am Boden 13 zu befestigen. Lediglich schematisch wurde ein Bodenbefestigungsmittel 21 angedeutet, das von den Stirnseiten des Türschwellenprofils 10 in dieses eingeschoben wird, um das Profil über Stegvorsprünge 11' gegen den Boden pressen zu können, wenn das Bodenbefestigungsmittel 21 am Boden 13 festgelegt wird.

Bei dem Türschwellenprofil 10 der Fig.2 sind die Haltevorsprünge 14,14' nicht unmittelbar an der Profilaußenkante 30 vorhanden. Diese trägt einen bis in die Nähe des Bodens reichenden Steg 30' und der zwischen diesem und dem nächstliegenden Haltevorsprung 14 gelegene Abstand ist mit Spritzmasse 31 versiegelt. Es kann ein größeres Volumen dieser Spritzmasse untergebracht werden, so daß die Dauerhaltbarkeit entsprechend verbessert wird.

Der Raum zwischen dem Haltevorsprung 14' und dem nächstliegenden Haltesteg 22 ist ausgenutzt, um hier zwei Schraubenhalteleisten 20 anzubringen, so daß das Türschwellenprofil 10 in der Nähe seiner Außenkante 30 mit dem Boden 13 fest verbunden werden kann.

## Patentansprüche (Patentansprüche für folgende(n) Vertragsstaat(en): AT, BE, CH, DE, FR, GB, IT, LI)

1. Bodenschwelle (10), insbesondere Türschwellenprofil, mit Stützstegen (11) die eine Schwellentrittfläche (12) abstützen, und mit einer elastischen Bodenabdichtung, die ein dauerhaltbar dichter Lappen (15) ist, für dessen erste Kante (16) ein Haltevorsprung (14,14') vorhanden ist, und der mit der gegenüberliegenden Kante (17) in den Boden (13) hineinragt, **dadurch gekennzeichnet, daß** die Schwellentrittfläche (12) mit Abstand vom Boden (13) angeordnet ist, daß die erste Kante (16) des Lappens (15) an zwei oberhalb des Bodens (13) ausgebildeten Haltevorsprüngen (14,14') befestigt ist, daß die Stützstege (11) und ein Haltevorsprung (14') die Schwellentrittfläche (12) auf dem Boden (13) abstützen und daß der äußere Haltevorsprung (14) zur Schonung des Lappens (15) eine gegen den Boden (13) abdichtende Spritzmasse aufweist.

2. Bodenschwelle nach Anspruch 1, **dadurch gekennzeichnet, daß** der Lappen (15) im Boden (13) unter etwa 90 Winkelgrad vom Schwellenprofil (10) wegweisend umgelegt ist.

3. Bodenschwelle nach Anspruch 1 oder 2, **dadurch gekennzeichnet, daß** der Lappen (15) mit seiner ersten Kante (16) an mindestens einem bodenseitigen Haltevorsprung (14,14') verrastet ist.

4. Bodenschwelle nach Anspruch 3, **dadurch gekennzeichnet, daß** sie zwei L-förmige einander zugewendete Haltevorsprünge (14) hat, zwischen die die erste Kante (16) mit pilzkopfförmigem Profil (19) eingeknöpft ist.

5. Bodenschwelle nach einem der Ansprüche 1 bis 4, **dadurch gekennzeichnet, daß** sie auf der abgedichteten Seite dem Lappen (15) benachbarte längs durchlaufende Schraubenhalteleisten (20) und/oder Bodenbefestigungsmittel (21) aufweist.

6. Bodenschwelle nach einem der Ansprüche 1 bis 5, **dadurch gekennzeichnet, daß** sie nahe dem Lappen (15) mit einer auf dem Boden (13) aufliegenden Abdichtung (23) versehen ist.

7. Bodenschwelle nach einem der Ansprüche 1 bis 6, **dadurch gekennzeichnet, daß** sie mit einem Haltevorsprung (14, 14') des Lappens (15) und/oder mit einem die auf dem Boden (13) aufliegende Abdichtung (23) haltenden Haltesteg (22) auf dem Boden (13) abgestützt ist.

## Patentansprüche (Patentansprüche für folgende(n) Vertragsstaat(en): ES, NL)

1. Bodenschwelle (10), insbesondere Türschwellenprofil, mit Stützstegen (11) die eine Schwellentrittfläche (12) abstützen, und mit einer elastischen Bodenabdichtung, die ein dauerhaltbar dichter Lappen (15) ist, für dessen erste Kante (16) ein Haltevorsprung (14,14') vorhanden ist, und der mit der gegenüberliegenden Kante (17) in den Boden (13) hineinragt, **dadurch gekennzeichnet, daß** die Schwellentrittfläche (12) mit Abstand vom Boden (13) angeordnet ist, daß die erste Kante (16) des Lappens (15) an zwei oberhalb des Bodens (13) ausgebildeten Haltevorsprüngen (14,14') befestigt ist, und daß die Stützstege (11) und ein Haltevorsprung (14') die Schwellentrittfläche (12) auf dem Boden (13) abstützen.

2. Bodenschwelle nach Anspruch 1, **dadurch gekennzeichnet, daß** der Lappen (15) im Boden (13) unter etwa 90 Winkelgrad vom Schwellenprofil (10) wegweisend umgelegt ist.

3. Bodenschwelle nach Anspruch 1 oder 2, **dadurch gekennzeichnet, daß** der Lappen (15) mit seiner ersten Kante (16) an mindestens einem bodenseitigen Haltevorsprung (14,14') verrastet ist.

4. Bodenschwelle nach Anspruch 3, **dadurch gekennzeichnet, daß** sie zwei L-förmige einander zugewendete Haltevorsprünge (14) hat, zwischen die die erste Kante (16) mit pilzkopfförmigem Profil (19) eingeknöpft ist.

5. Bodenschwelle nach einem der Ansprüche 1 bis 4, **dadurch gekennzeichnet, daß** der äußere Haltevorsprung (14) zur Schonung des Lappens (15) eine gegen den Boden (13) abdichtende Spritzmasse aufweist.

6. Bodenschwelle nach einem der Ansprüche 1 bis 5, **dadurch gekennzeichnet, daß** sie auf der abgedichteten Seite dem Lappen (15) benachbarte längs durchlaufende Schraubenhalteleisten (20) und/oder Bodenbefestigungsmittel (21) aufweist.

7. Bodenschwelle nach einem der Ansprüche 1 bis 6, **dadurch gekennzeichnet, daß** sie nahe dem Lappen (15) mit einer auf dem Boden (13) aufliegenden Abdichtung (23) versehen ist.

8. Bodenschwelle nach einem der Ansprüche 1 bis 7, **dadurch gekennzeichnet, daß** sie mit einem Haltevorsprung (14, 14') des Lappens (15) und/oder mit einem die auf dem Boden (13) aufliegende Abdichtung (23) haltenden Haltesteg (22) auf dem Boden (13) abgestützt ist.

## Claims (Claims for the following Contracting State(s): AT, BE, CH, DE, FR, GB, IT, LI)

1. Ground beam (10), in particular door sill profile, having support cross-pieces (11) which support a sill step-on surface (12), and having an elastic ground seal which is a durably sealed sheet (15), for the first edge (16) of which a holding projection (14, 14') is provided, and which protrudes into the ground (13) with the opposite edge (17), **characterised in that** the sill step-on surface (12) is disposed at a distance from the ground (13), that the first edge (16) of the sheet (15) is attached to two holding projections (14, 14') formed above the ground (13), that the support crosspieces (11) and a holding projection (14') support the sill step-on surface (12) on the ground (13) and that the outer holding projection (14) has, for the purposes of protecting the sheet (15), an injected substance sealing it with respect to the ground (13).

2. Ground beam according to claim 1, **characterised in that** the sheet (15) is laid in the ground (13) being bent by about 90 degrees pointing away from the sill profile (10).

3. Ground beam according to claim 1 or 2, **characterised in that** the sheet (15) is locked with its first edge (16) to at least one holding projection (14, 14') on the ground side.

4. Ground beam according to claim 3, **characterised in that** it has two L-shaped mutually facing holding projections (14), between which the first edge (16) is snapped in by means of a mushroom-shaped profile (19).

5. Ground beam according to one of claims 1 to 4, **characterised in that** on the sealed side it has longitudinally penetrating screw holding strips (20) and/or ground attachment means (21) adjacent to the sheet (15).

6. Ground beam according to one of claims 1 to 5, **characterised in that** close to the sheet (15) it is provided with a seal (23) lying on the ground (13).

7. Ground beam according to one of claims 1 to 6, **characterised in that** it is supported on the ground (13) with a holding projection (14, 14') of the sheet (15) and/or with a holding cross-piece (22) holding the seal (23) lying on the ground (13).

## Claims (Claims for the following Contracting State(s): ES, NL)

1. Ground beam (10), in particular door sill profile, having support cross-pieces (11) which support a sill step-on surface (12), and having an elastic ground seal which is a durably sealed sheet (15), for the first edge (16) of which a holding projection (14, 14') is provided, and which protrudes into the ground (13) with the opposite edge (17), **characterised in that** the sill step-on surface (12) is disposed at a distance from the ground (13), that the first edge (16) of the sheet (15) is attached to two holding projections (14, 14') formed above the ground (13),and that the support crosspieces (11) and a holding protection (14') support the sill step-on surface (12) on the ground (13).

2. Ground beam according to claim 1, **characterised in that** the sheet (15) is laid in the ground (13) being bent by about 90 degrees pointing away from the sill profile (10).

3. Ground beam according to claim 1 or 2, **characterised in that** the sheet (15) is locked with it first edge (16) to at least one holding projection (14, 14') on the ground side.

4. Ground beam according to claim 3, **characterised in that** it has two L-shaped mutually facing holding projections (14), between which the first edge (16) is snapped in by means of a mushroom-shaped profile (19).

5. Ground beam according to one of claims 1 to 4, **characterised in that** the outer holding projection (14) has, for the purposes of protecting the sheet (15), an injected substance sealing it with respect to the ground (13).

6. Ground beam according to one of claims 1 to 5, **characterised in that** on the sealed side it has longitudinally penetrating screw holding strips (20) and/or ground attachment means (21) adjacent to the sheet (15).

7. Ground beam according to one of claims 1 to 6, **characterised in that** close to the sheet (15) it is provided with a seal (23) lying on the ground (13).

8. Ground beam according to one of claims 1 to 7, **characterised in that** it is supported on the ground (3) with a holding projection (14, 14') of the sheet (15) and/or with a holding cross-piece (22) holding the seal (23) lying on the ground (13).

## Revendications (Revendications pour l'(les) Etat(s) contractant(s) suivant(s): AT, BE, CH, DE, FR, GB, IT, LI)

1. Seuil (10), en particulier profilé de seuil de porte, comportant des branches d'appui (11) qui supportent une surface de seuil (12), et un joint d'étanchéité de sol élastique qui consiste en un rebord (15) durablement étanche pour le premier bord (16) duquel est prévue une saillie de fixation (14, 14') et qui pénètre avec le bord opposé (17) dans le sol (13), **caractérisé en ce que** la surface de seuil (12) est disposée à une certaine distance du sol (13), **en ce que** le premier bord (16) du rebord (15) est fixé à deux saillies de fixation (14, 14') formées au-dessus du sol (13), **en ce que** les branches d'appui (11) et une saillie de fixation (14') supportent la surface de seuil (12) sur le sol (13), et **en ce que** la saillie de fixation extérieure (14) comporte, pour ménager le rebord (15), une matière injectée qui réalise une étanchéité par rapport au sol (13).

2. Seuil selon la revendication 1, **caractérisé en ce que** le rebord (15) prévu dans le sol (13) est replié à environ 90° à l'opposé du profilé de seuil (10).

3. Seuil selon la revendication 1 ou 2, **caractérisé en ce que** le rebord (15) est encliqueté avec son premier bord (16) sur au moins une saillie de fixation prévue côté sol (14, 14').

4. Seuil selon la revendication 3, **caractérisé en ce qu'**il a deux saillies de fixation en L (14) tournées l'une vers l'autre et entre lesquelles est emboîté le premier bord (16) pourvu d'un profil en forme de champignon (19).

5. Seuil selon l'une des revendications 1 à 4, **caractérisé en ce qu'**il présente, sur le côté étanche, des barres de fixation par vis (20) voisines du rebord (15) et s'étendant longitudinalement et/ou des moyens de fixation au sol (21).

6. Seuil selon l'une des revendications 1 à 5, **caractérisé en ce qu'**il est pourvu, près du rebord (15), d'un joint d'étanchéité (23) posé sur le sol (13).

7. Seuil selon l'une des revendications 1 à 6,
**caractérisé en ce qu'**il est supporté sur le sol (13) grâce à une saillie de fixation (14, 14') du rebord (15) et/ou grâce à une branche de fixation (22) qui fixe le joint d'étanchéité (23) posé sur le sol (13).

## Revendications (Revendications pour l'(les) Etat(s) contractant(s) suivant(s): ES, NL)

1. Seuil (10), en particulier profilé de seuil de port e, comportant des branches d' appui (11) qui supportent une surface de seuil (12), et un joint d'étanchéité de sol élastique qui consiste en un rebord (15) durablement ét anche pour le premier bord (16) duquel est prévue une saillie de fixation (14, 14') et qui pénètre avec le bord opposé (17) dans le sol (13), **caractérisé en ce que** la surface de seuil (12) est disposée à une certaine distance du sol (13), **en ce que** le premier bord (16) du rebord (15) est fixé à deux saillies de fixation (14, 14') formées au-dessus du sol (13), et **en ce que** les branches d'appui (11) et une saillie de fixation (14') supportent la surface de seuil (12) sur le sol (13).

2. Seuil selon la revendication 1, **caractérisé en ce que** le rebord (15) prévu dans le sol (13) est replié à environ 90° à l'opposé du profilé de seuil (10).

3. Seuil selon la revendication 1 ou 2, **caractérisé en ce que** le rebord (15) est encliqueté avec son premier bord (16) sur au moins une saillie de fixation prévue côté sol (14, 14').

4. Seuil selon la revendication 3, **caractérisé en ce qu'**il a deux saillies de fixation en L (14) tournées l'une vers l'autre et entre lesquelles est emboîté le premier bord (16) pourvu d'un profil en forme de champignon (19).

5. Seuil selon l'une des revendications 1 à 4, **caractérisé en ce que** la saillie de fixation extérieure (14) comporte, pour ménager le rebord (15), une matière injectée qui réalise une étanchéité par rapport au sol (13).

6. Seuil selon l'une des revendications 1 à 5, **caractérisé en ce qu'**il présente, sur le côté étanche, des barres de fixation par vis (20) voisines du rebord (15) et s'étendant longitudinalement et / ou des moyens de fixation au sol (21).

7. Seuil selon l'une des revendications 1 à 6, **caractérisé en ce qu'**il est pourvu, près du rebord (15), d'un joint d'étanchéité (23) posé sur le sol (13).

8. Seuil selon l'une des revendications 1 à 7, **caractérisé en ce qu'**il est supporté sur le sol (13) grâce à une saillie de fixation (14, 14') du rebord (15) et/ou grâce à une branche de fixation (22) qui fixe le joint d'étanchéité (23) posé sur le sol (13).
